# FASCICULE DE BREVET EUROPEEN

(11) **EP 0 062 589 B1**
(45) Date de publication et mention de la délivrance du brevet: **24.07.1985**
(21) Numéro de dépôt: 82400627.4
(22) Date de dépôt: 06.04.1982
(51) Int. Cl.: E05C 17/04

(54) **Limiteur de course de battant de porte**
Öffnungsbegrenzer für eine Tür
Door check

(30) Priorité: 07.04.1981 FR 8107312
(43) Date de publication de la demande: 13.10.1982
(73) Titulaire: Varlet, Marc France, F-56410 Etel (FR)
(72) Inventeur: Varlet, Marc France, F-56410 Etel (FR)
(74) Mandataire: Le Guen, Louis François

## Description

La présente invention concerne des appareils ou dispositifs limiteurs de course d'ouverture pour battants de portes.

Les dispositifs connus avec tringle, chaîne, ajourage oblong, et montés comme sécurité aux portes d'entrée des habitations, ne permettent pas de satisfaire toutes les conditions du problème suivant:
un enfant en bas âge ouvre toutes les portes dans une habitation ce qui représente un désagrément pour les parents qui doivent le surveiller constamment afin d'éviter un accident.

Les conditions à remplir sont donc les suivants:
a) que le dispositif s'accroche automatiquement dès la fermeture de la porte pour éviter les oublis,
b) que le dispositif soit utilisable aussi bien sur les portes battantes que sur les portes coulissantes,
c) que le décrochage pour l'ouverture soit très difficile ou impossible pour l'enfant,
d) que, dans le cas d'une porte de communication (escalier, cave, atelier,...), le décrochage puisse se faire des deux cotés de celle-ci.

Dans le domaine intéressant le dispositif suivant l'invention, l'état de la technique peut être illustré par les brevets US 3 889 992 et 3397001. Toutefois, les limiteurs de course de battants de portes ou de tiroirs décrits dans ces brevets ne remplissent pas toutes conditions à remplir énoncées ci-dessus.

Par contre, le dispositif selon l'invention permet de satisfaire à ces conditions par le montage de deux pièces venant s'accrocher l'une dans l'autre, l'une, étant fixé sur le dormant et l'autre sur le battant de la porte. Pour que l'accrochage automatique et le décrochage volontaire soient possibles, l'une des deux pièces doit être déformable et l'autre rigide.

Les caractéristiques de l'invention mentionnées ci-dessus, ainsi que d'autres, apparaîtront plus clairement à la lecture de la description d'exemples de réalisation, ladite description étant faite en relation avec les dessins joints, parmi lesquels:
les figures 1 à 3 sont trois vues différentes de la pièce rigide d'un exemple de réalisation d'un appareil suivant l'invention,
   - la fig. 1 étant une coupe de la fig. 3 suivant la ligne A-A,
   - la fig. 2 étant une vue en élévation arrière,
   - la fig. 3 étant une vue en plan, les figures 4 et 5 sont respectivement des vues en élévation et en plan de la pièce déformable coopérant avec la pièce des figures 1 à 3, la fig. 6 est une vue en élévation, avec coupe partielle illustrant une forme de montage de l'appareil, la fig. 7 est une vue en élévation, avec coupe partielle, d'une autre forme de montage de l'appareil, la fig. 8 est encore une vue en élévation, avec coupe partielle, d'une autre forme de montage de l'appareil, la fig. 9a est une vue en élévation, avec coupe, d'un second exemple de réalisation de la partie rigide de l'appareil, la fig. 9b est une vue en plan de la pièce montrée à la fig. 9a, et les figures 10 et 11 illustrent deux formes de montage du dispositif de la fig. 9.

Dans le premier exemple de réalisation, la pièce rigide 1, figures 1, 2 et 3, se compose d'une embase sensiblement parallélépipédique 17 avec une face 18 qui s'applique sur la face du dormant de la porte au moyen de vis passant à travers des trous oblong 19, avec sur une arête, non adjacente à la face 18, une excroissance en forme de deux chapes ou cornes 3 et 4, définissant, entre elles, un logement ou siège commun 2 pour la réception du bout d'une pièce flexible. Les cornes 3 et 4 ont leurs bouts en forme de dièdres dont les arêtes sont parallèles à l'arête de l'embase sur laquelle elles sont placées. Les orientations générales des cornes 3 et 4 font, à titre d'exemple, des angles de 30° ou de 60° par rapport au plan de la surface 18. Le fond de la surface d'appui 2 est cylindrique parallèle à l'arête de l'embase portant les cornes 3 et 4, l'axe du cylindre étant indiqué en 20. La face de l'embase opposée aux cornes 3 et 4 et qui est perpendiculaire à la face 18 porte la référence 7. Les cornes 3 et 4 sont, dans le sens transversal, séparées en deux parties par une rainure 8, 9, dont le fond coïncide, d'une part, avec la face 21 de l'embase opposée à 18 et la face 10 de l'embase opposée à 7.

Dans le deuxième exemple de réalisation, figures 9a, 9b, la pièce rigide 22 se compose aussi d'une embase sensiblement parallélépipédique que 23 avec une face 24 qui s'applique sur la face du dormant d'une porte au moyen de vis passant à travers des trous oblongs 25, avec sur une arête, non adjacente à la face 24, un excroissance en forme de corne 26 orientée sensiblement à 45° par rapport à la face 24. Le bout de la corne 26 a la forme d'un dièdre dont l'arête est parallèle à l'arête de l'embase qui la porte. Les faces 27 et 28 du dièdre changent de pente, à une certaine distance du bout de la corne, pour former des surfaces d'appui concaves 2bis et 2ter. En pratique, les faces 27 et 28 font glisser le cylindre 11 de l'autre pièce vers le logement ou siège supérieur 2bis ou le logement ou siège inférieur 2ter. La corne 26 est divisée transversalement en deux parties symétriques par une rainure 29 dont un fond coincide avec une face de l'embase 22 et l'autre avec une autre face, ces deux faces définissant l'arête sur laquelle est placée la corne 26.

La pièce flexible ou déformable, figures 4 et 5, est formée d'une tige 12, à une extrémité de laquelle est prévue une partie plus grosse 11, destinée à venir prendre place dans le logement 2 (ou les logements 2bis et 2ter), et à son autre extrémité une base 16. La partie plus grosse 11 a la forme d'un tenon cylindrique, perpendiculaire à la tige 12 et formant un T avec celle-ci. La base 16 est perpendiculaire à la tige 12. La tige est en matière relativement flexible et élastique, de manière à pouvoir l'incliner par rapport à la base 16. Dans la zone médiane de la tige 12, est prévue une excroissance en forme de dent de scie, avec une face oblique 15, du côté tenon 11, et une face 14 perpendiculaire à 12, du côté base 16.

Dans un autre exemple de réalisation, non montré, une lame souple assure la liaison entre la tige 12 et la base 16.

Dans l'exemple de réalisation, non montré, un ressort assure la liaison entre la tige 12 et la base 16.

Dans l'exemple de réalisation montré, en utilisant l'élasticité des matériaux, le ressort et l'articulation, la lame souple ou le ressort sont supprimés.

La tige de liaison 12 de la pièce déformable a un triple rôle:
1) limiter la longueur de la course du battant,
2) recevoir la pression du doigt lorsque la porte est entrebaillée afin de procéder au décrochage des pièces,
3) se déformer lorsque la matière qui la constitue est très élastique.

Dans les figures 1 à 5, les deux pièces sont monoblocs et réalisées par injection d'une matière thermoplastique.

Les figures 6 à 8 représentent différents exemples de positions d'accrochage des pièces entre elles, la base 16 et l'embase 17 étant montrées respectivement fixées sur un battant et un ouvrant:

A la fig.6, la tige 12 est perpendiculaire à la face 18 de l'embase 17 et passe dans la partie 9 de la rainure, au milieu de la corne 3.

A la fig. 7, la tige 12 est parallèle à la face 18 de l'embase 17 et passe dans la partie 8 de la rainure, au milieu de la corne 4.

A la fig. 8, la tige 12 est encore parallèle à la face 18 de l'embase 17 et passe encore au milieu de la corne 4, mais ici la dent 14, 15 est tournée vers la pièce 1.

A la fig. 6, on voit qu'à la fermeture, le cylindre 11 vient glisser sur la face externe 6 de la corne 3 en déformant la tige 12 qui reprend sa forme originelle après passage grâce à la rainure 9. A l'ouverture le cylindre 11 vient buter sur la face interne de la corne 3 qui le fait glisser vers le siège 2.

A la fig. 7, on voit qu'à la fermeture, le cylindre 11 vient glisser sur la face externe 5 de la corne 4 en déformant la tige 12 qui reprend sa forme originelle après passage grâce à la rainure 8. A l'ouverture le cylindre 11 vient buter sur la face interne de la corne 4 qui le fait glisser vers le siège 2.

A la fig. 8, on voit qu'à la fermeture, le processus d'engagement du cylindre 11 est identique à celui de la fig. 7, mais, de plus, la dent 15 en venant sur le fond de la rainure 8 déforme la tige 12 jusqu'à ce que la face 7 de la base 1 vienne en contact avec la face 13 de la base 16 absorbant ainsi le choc à l'ouverture du battant. Pour le mouvement inverse, la face 14 de la dent 15 vient en contact avec la face 10 de la base 1 provoquant l'immobilisation des deux pièces. Si ce maintien, vient à lâcher, le cylindre 11 vient se loger dans 2 garantissant l'arrêt du mouvement.

Il faut noter que l'exemple de réalisation des figures 9a, 9b a une rainure 29 pour recevoir la tige 12 suivant deux positions de montage et diffère principalement du premier exemple de réalisation en ce qu'elle comporte deux sièges 2bis et 2ter avec une corne 26, séparées en deux par 29. L'embase des figures 9a, 9b peut être montée comme la base 1 par rapport à la pièce flexible 11, 12,16.

A la fig. 10, la tige 12 est perpendiculaire à la face 24 de l'embase 23 de la pièce 22 et passe dans la rainure 29 au milieu de la corne 26, le tenon 11 venant en appui dans le siège 2bis.

A la fig. 11, la tige 12 est parallèle à la face 24 de l'embase 23 de la pièce 22 et passe dans la rainure 29 au milieu de la corne 26, le tenon 11 étant en appui sur la surface 2ter.

L'ouvrant et le battant étant parallèles, et l'ouvrant pouvant glisser vers le dormant, pour fixer la base 16, on a prévu une équerre 30, ell-même montée sur l'ouvrant au moyen d'une cale d'épaisseur 31. Des vis 32 et 33 assurent les fixations de ces pièces.

Sur les deux pièces, des trous oblongs de fixations permettent un réglage de la position des pièces par rapport à leurs supports ou entre elles.

Le décrochage peut se faire en déformant la tige 12 soit par action sur le cylindre 11 soit par action sur la partie de la tige 12 apparaissant à l'entrebaillement. Le sens des pentes 3 et 4 fait que le décrochage n'est possible que lorsque le battant n'est pas en ouverture maximale. La fixation du dispositif se faisant en plus, bien sûr, à une hauteur inaccessible pour l'enfant.

Le dispositif, objet de l'invention, peut être utilisé sur chaque porte existante dans une habitation, chaque fois que celle-ci représente pour son déplacement un danger pour l'enfant, exemple, placard contenant de la vaisselle ou des produits dangereux, porte de communication donnant sur un escalier ou un atelier.

## Revendications

1. Dispositif limiteur de course d'ouverture de porte comprenant une première pièce montée sur le dormant (ou l'ouvrant) de la porte et une seconde pièce montée sur l'ouvrant (ou le dormant) de la porte, la première pièce (1) présentant une surface de contact rigide et la seconde pièce étant formée d'une base (16) montée sur l'ouvrant (ou le dormant), d'une tige flexible (12) solidaire de la base (16) et d'un tenon d'accrochage (11) solidaire du bout libre de la tige flexible (12), le tenon d'accrochage (11) s'accrochant à une surface d'appui de la première pièce (1) quand on entrouve l'ouvrant et pouvant ensuite être dégagé de ladite surface d'appui en appuyant sur la tige flexible (12) pour l'ouverture complète de l'ouvrant, caractérisé en ce que la première pièce (1) comporte deux cornes (3,4) définissant entre elles une surface d'appui (2) de forme cylindrique à génératrice perpendiculaire à la direction de la tige (12), le tenon d'accrochage (11) ayant une forme cylindrique également perpendiculaire à la tige (12).

2. Dispositif limiteur de course d'ouverture de porte comprenant une première pièce montée sur le dormant (ou l'ouvrant) de la porte et une seconde pièce montée sur l'ourvrant (ou le dormant) de la porte, la première pièce (1) présentant une surface de contact rigide et la seconde pièce étant formée d'une base (16) montée sur l'ouvrant (ou le dormant), d'une tige flexible (12) solidaire de la base (16) et d'un tenon d'accrochage (11) solidaire du bout libre de la tige flexible (12), le tenon d'accrochage (11) s'accrochant à une surface d'appui de la première pièce (1) quand on entrouve l'ouvrant et pouvant ensuite être dégagé de ladite surface d'appui en appuyant sur la tige flexible pour l'ouverture complète de l'ouvrant, caractérisé en ce que la première pièce (22) comporte une corne (26) dont les deux faces sont concaves et définissent deux surfaces d'appui (2bis et 2ter) de forme cylindrique à génératrice perpendiculaire à la direction de la tige (12), le tenon d'accrochage (11) ayant une forme cylindrique également perpendiculaire à la tige (12).

3. Dispositif suivant la revendication 1, caractérisé en ce que chaque corne (3 ou 4) est, dans la direction perpendiculaire à la tige (12), séparée en deux parties par une rainure (8,9) dans laquelle la tige (12) se loge, une fois que le tenon (11) repose sur la surface d'appui (2).

4. Dispositif suivant la revendication 2, caractérisé en ce que la corne (26) est, dans la direction perpendiculaire à la tige (12) séparée en deux parties par une rainure (29) dans laquelle la tige (12) se loge, une fois que le tenon repose sur une des surfaces d'appui (2bis ou 2ter).

5. Dispositif suivant la revendication 3, caractérisé en ce que le fond de la rainure (8, 9) est équidistant de l'axe (20) de la surface d'appui (2).

6. Dispositif suivant l'une des revendications 1, 3 et 5, caractérisé en ce que les faces des cornes (3, 4) opposées à la surface d'appui (2) sont en pentes pour guider le tenon (11) vers ladite surface d'appui (2) à la fermeture de la porte.

7. Dispositif suivant l'une des revendications 3, 5 et 6, caractérisé en ce que le fond de la rainure (8, 9) sert de butée latérale à la tige (12) au cours de la fermeture de la porte.

8. Dispositif suivant l'une des revendications 2 et 4, caractérisé en ce que la corne (26) a, en bout, la forme d'un dièdre à arête perpendiculaire à la direction de la tige (12).

9. Dispositif suivant l'une des revendications 1 à 8, caractérisé en ce que la seconde pièce (16-12-11) est en une seule pièce et en une matière à élasticité convenable.

10. Dispositif suivant l'une des revendications 1 à 8, caractérisé en ce que la seconde pièce (16-12-11) est articulée du côté de sa base (16) et possède un ressort de rappel.

11. Dispositif suivant l'une des revendications 1 à 8, caractérisé en ce que la seconde pièce (16-12-11) possède une lame souple de liaison entre la tige (12) et la base (16).

12. Dispositif suivant l'une des revendications 1 à 8, caractérisé en ce que la seconde pièce (16-12-11) possède un ressort assurant la liaison entre la tige (12) et la base (16).

## Patentansprüche

1. Öffnungsbegrenzer für eine Tür mit einem ersten Teil, das am Türrahmen (oder an Tür) montiert ist, sowie einem zweiten Teil, das an der Tür (oder am Türrahmen) montiert ist, wobei das erste Teil (1) eine feste Eingriffsfläche hat und das zweite Teil mit einer Basis (16) versehen ist, die an der Tür (oder am Türrahmen) montiert ist, einem flexiblen Stab (12) integral mit der Basis (16) und einem Griffabschnitt (11), der mit dem freien Ende des flexiblen Stabes (12) verbunden ist, wobei der Griffabschnitt (11) an der Eingriffsfläche des ersten Teils (1) festhängt, wenn die Tür halb geöffnet wird, worauf er von dieser Eingriffsfläche gelöst werden kann, indem der flexible Stab (12) weggestossen wird, um die Tür weit zu öffnen, dadurch gekennzeichnet, dass das erste Teil (1) zwei Vorsprünge (3,4) hat, die zwischen sich eine zylinderförmige Eingriffsfläche (2) bilden, deren Erzeugende normal zur Richtung des Stabes (12) liegt, und dass der Griffabschnitt (11) eine zylindrische Form hat, die ebenfalls quer zum Stab (12) verläuft.

2. Öffnungsbegrenzer für eine Tür mit einem ersten Teil, das am Türrahmen (oder an der Tür) montiert ist, sowie einem zweiten Teil, das an der Tür (oder am Türrahmen) montiert ist, wobei das erste Teil (1) eine feste Eingriffsfläche hat und das zweite Teil mit einer Basis (16) versehen ist, die an der Tür (oder am Türrahmen) montiert ist, ferner mit einem flexiblen Stab (12), der integral mit der Basis (16) ausgebildet ist, und einem Griffabschnitt (11), der sich vom freien Ende des flexiblen Stabes (12) aus erstreckt, wobei der Griffabschnitt (11) an der Eingriffsfläche des ersten Teils (1) hängenbleibt, wenn die Tür halb geöffnet wird, worauf er von dieser Eingriffsfläche getrennt werden kann durch Wegstossen des flexiblen Stabes (12) zur weiten Öffnung der Tür, dadurch gekennzeichnet, dass das erste Teil (22) einen Vorsprung (26) hat, dessen zwei Stirnflächen konkav ausgebildet sind und zwei zylinderförmige Eingriffsflächen (2bis und 2ter) bilden, deren Erzeugenden normal zur Richtung des Stabes (12) liegen, und dass der Griffabschnitt (11) eine zylindrische Form hat, die ebenfalls quer zum Stab (12) verläuft.

3. Öffnungsbegrenzer nach Anspruch 1, dadurch gekennzeichnet, dass jeder Vorsprung (3 oder 4) in der Richtung normal zum Stab (12) in zwei Teile durch eine Nut (8, 9) unterteilt ist, in welcher der Stab aufgenommen ist, wenn der Griffabschnitt (11) in Eingriff tritt mit der Eingriffsfläche (2).

4. Öffnungsbegrenzer nach Anspruch 2, dadurch gekennzeichnet, dass der Vorsprung (26) in Richtung normal zum Stab (12) in zwei Teile unterteilt ist durch eine Nut (29), in welcher der Stab (12) aufgenommen wird, wenn der Griffabschnitt (11) auf der Eingriffsfläche (2bis oder 2ter) aufliegt.

5. Öffnungsbegrenzer nach Anspruch 3, dadurch gekennzeichnet, dass die Böden der Nut (8,9) gleichen Abstand von der Achse (20) der Eingriffsfläche haben.

6. Öffnungsbegrenzer nach einem der Ansprüche 1, 3 und 5, dadurch gekennzeichnet, dass die Stirnflächen der Vorsprünge (3, 4) vor der Eingriffsfläche (2) geneigt sind zum Führen des Griffabschnitts (11) auf die Eingriffsfläche (2) zu - wenn die Tür geschlossen wird.

7. Öffnungsbegrenzer nach einem der Ansprüche 3, 5 und 6, dadurch gekennzeichnet, dass der Boden der Nut (8,9) als seitlicher Anschlag für den Stab (12) dient, wenn die Tür geschlossen wird.

8. Öffnungsbegrenzer nach einem der Ansprüche 2 und 4, dadurch gekennzeichnet, dass das Ende des Vorsprungs (26) eine dihedrale Form hat, deren Rippe normal zur Richtung des Stabes (12) verläuft.

9. Öffnungsbegrenzer nach einem der Ansprüche 1-8, dadurch gekennzeichnet, dass das zweite Teil (16, 12, 11) einstückig ausgebildet ist und aus einem geeigneten elastischen Material besteht.

10. Öffnungsbegrenzer nach einem der Ansprüche 1-8, dadurch gekennzeichnet, dass das zweite Teil (16, 12, 11) an der Seite seiner Basis (16) gelenkig angebracht ist und eine Vorspannfeder aufweist.

11. Öffnungsbegrenzer nach einem der Ansprüche 1-8, dadurch gekennzeichnet, dass das zweite Teil (16, 12, 11) eine flexible Platte aufweist, die den Stab (12) und die Basis (16) verbindet.

12. Öffnungsbegrenzer nach einem der Ansprüche 1-8, dadurch gekennzeichnet, dass das zweite Teil (16, 12, 11) eine Feder aufweist, welche die Verbindung zwischen dem Stab (12) und der Basis (16) bewirkt.

## Claims

1. Door check comprising a first member mounted on the door frame (or the door) and a second member mounted on the door (or the door frame), the first member (1) having a rigid engagement surface and the second member being formed with a base (16) mounted on the door (or the door frame), a flexible rod (12) integral with the base (16) and a catch portion (11) extending form the free end of the flexible rod (12), the catch portion (11) fastening on to the engagement surface of the first member (1) when the door is moved ajar, then being disengageable from said engagement surface by pushing the flexible rod (12) away for wide opening the door, characterized in that the first member (1) has two horns (3, 4) defining between them a cylinder-shaped engagement surface (2) the generatrix of which is normal to the direction of the rod (12), the catch portion (11) having a cylinder shape also normal to the rod (12).

2. Door check comprising a first member mounted on the door frame (or the door) and a second member mounted on the door (or the door frame), the first member (1) having a rigid engagement surface and the second member being formed with a base (16) mounted on the door (or the door frame), a flexible rod (12) integral with the base (16) and a catch portion (11) extending from the free end of the flexible rod (12), the catch portion (11) fastening on to the engagement surface of the first member (1) when the door is moved ajar, then being disengageable from said engagement surface by pushing the flexible rod (12) away for wide opening the door, characterized in that the first member (22) has a horn (26) the two faces of which are concaves and define two cylinder-shaped engagement surfaces (2bis and 2ter) generatrixes of which are normal to the direction of the rod (12), the catch portion (11) having a cylinder shape also normal to the rod (12).

3. Device according to claim 1, characterized in that each horn (3 or 4) is, in the direction normal to the rod (12), divided into two parts by a groove (8, 9) into which the rod (12) rests when the catch portion (11) engages with the engagement surface (2).

4. Device according to claim 2, characterized in that the horn (26) is, in the direction normal to the rod (12), divided into two parts by a groove (29) into which the rod (12) rests when the catch portion engages with one of the engagement surfaces (2bis or 2ter).

5. Device according to claim 3, characterized in that the bottoms of the groove (8, 9) are equidistant from the axis (20) of the engagement surface (2).

6. Device according to anyone of claims 1, 3 and 5, characterized in that the faces of the horns (3, 4) in front of the engagement surface (2) are inclined for guiding the catch portion (11) towards said engagement surface (2) when the door closes.

7. Device according to anyone of claims 3, 5 and 6, characterized in that the bottom of the groove (8, 9) is used as lateral abutment for the rod (12) when the door closes.

8. Device according to anyone of claims 2 and 4, characterized in that the end of the horn (26) has the shape of a dihedron the rib of which is normal to the direction of the rod (12).

9. Device according to anyone of claims 1-8, characterized in that the second member (16.12.11) is a one-piece member made of suitable elastic material.

10. Device according to anyone of claims 1-8, characterized in that the second member (16.12.11) is articulated on the side of its base (16) and has a bias spring.

11. Device according to anyone of claims 1-8, characterized in that the second member (16.12.11) has a flexible blade connecting the rod (12) and the base (16).

12. Device according to anyone of claims 1-8, characterized in that the second member (16.12.11) has a spring insuring the connection between the rod (12) and the base (16).
